# FASCICULE DE BREVET EUROPEEN

(11) **EP 0 778 588 B1**
(45) Date de publication et mention de la délivrance du brevet: **22.09.2004**
(21) Numéro de dépôt: 96400857.7
(22) Date de dépôt: 23.04.1996
(51) Int. Cl.: H01B 7/08

(54) **Câble plat à faible marge**
Flachkabel mit kleiner Marge
Flat cable with small margin

(30) Priorité: 08.12.1995 FR 9514548
(43) Date de publication de la demande: 11.06.1997
(73) Titulaire: AXON'CABLE S.A., 51210 Montmirail (FR)
(72) Inventeur: Mortier, Christian J., 51210 Montmirail (FR)
(74) Mandataire: Busnel, Jean-Benoît

(56) Documents cités:
- EP-A- 0 457 424
- US-A- 3 382 118
- US-A- 5 262 590

## Description

La présente invention concerne un câble plat.

De manière générale et connue en soi, les câbles plats comprennent au moins un conducteur longitudinal, intercalé, entre au moins deux couches d'un matériau isolant et éventuellement d'un matériau de blindage.

Les câbles plats sont largement utilisés dans l'industrie électronique et dans l'informatique.

La technique de fabrication des câbles en nappe, extrudés ou extrudo laminés permet l'assemblage de conducteurs par une matière fondue qui est ensuite refroidie.

Il existe aussi, des câbles plats à conducteurs plats laminés qui résultent de l'encapsulage des dits conducteurs entre deux films complexes, composés généralement d'une couche thermoplastique thermostable destinée à apporter des propriétés mécaniques et électriques au câble, et d'une ou plusieurs couches thermoplastiques permettant le collage par pression à chaud.

Suivant les cas, on peut ajouter dans ce complexe, différentes couches, soit pour permettre un bon accrochage entre les deux films cités précédemment et/ou pour permettre un meilleur accrochage sur le conducteur encapsulé.

L'avantage principal de ce câble appelé FFC (flat flexible cable) est un coût d'installation moindre par rapport aux autres produits.

Les produits électroniques grand public ne nécessitent pas obligatoirement de composants sophistiqués bien que les contrôles effectués pour diminuer les risques de pannes potentiels soient de plus en plus sévères. L'effort pour ce type de marché se porte beaucoup plus sur les coûts qui tendent à être les plus bas possibles. Il arrive bien entendu que certaines applications requièrent des critères très techniques comme des essais en flexion avec des FFC qui doivent résister à plusieurs millions de cycles.

Les FFC conviennent parfaitement pour ces applications et détrônent de loin toutes les autres techniques citées précédemment.

Les câbles FFC décrits dans le US-A-5,262,590 comportent des couches de matériau isolant constituées par des plis longitudinaux autour des conducteurs, en une ou plusieurs passes, d'un ruban de garnissage, enduit sur au moins sa face interne avec un adhésif.

Cependant, malgré le peu de courant ou de tension qui doit passer dans ces câbles, leur technique actuelle de fabrication impose l'utilisation de marges importantes. Ces marges qui sont situées aux deux extrémités latérales du FFC laminé sont obligatoires pour éviter une détérioration et un délaminage du produit lors d'une utilisation par exemple en flexion. Elles peuvent mesurer de quelques dixièmes de millimètres à quelques millimètres de large, au-delà des conducteurs situés le plus à l'extérieur.

Ces marges obligatoires et importantes présentent différents autres inconvénients, et notamment:
- une tolérance inhérente aux marges nécessaires et due au procédé ;
- une largeur totale importante par rapport aux câbles en nappe extrudés ;
- un volume d'implantation plus important dû à la largeur ;
- une tenue mécanique des marges limitée notamment en cas de frottement contre d'autres pièces (tenue limitée à l'abrasion, faible résistance au déchirement, risque de délaminage etc.).

Il apparaît clairement que les marges nécessaires à la fabrication de ces produits constituent un handicap certain notamment pour des applications très techniques. Pour exemple la simple utilisation d'un câble en mouvement dans un boîtier tolérancé aux dimensions du câble contenant celui-ci, nécessite de tenir compte de la tolérance maximum du câble mais aussi d'une tolérance maximum du boîtier. Cela signifie qu'en cas de cotes minimum du câble et de cotes maximum du boîtier, le jeu très important qui en résulte peut avoir comme conséquence une usure prématurée du câble et du boîtier ainsi que des bruits engendrés par des vibrations éventuelles.

La surface peut également poser un problème. En effet, les marges nécessaires à la fabrication des FFC prennent la place de un, voire de deux conducteurs que l'on pourrait installer en lieu et place des marges si celles-ci pouvaient être supprimées.

En outre, dans un environnement où les phénomènes d'ondes électromagnétiques peuvent perturber les signaux émis, les câbles FFC n'échappent pas à la règle. Or, si les marges étaient réduites, le blindage déposé autour de ces FFC serait de largeur moindre et serait donc moins cher.

Par ailleurs, les diverses opérations mécaniques effectuées avec le câble (dévidage, torsion ...) peuvent provoquer des décalages transversaux des deux films emprisonnant les conducteurs. Ces décalages éliminent toute possibilité d'alignement précis en vis-à-vis des zones de dénudage partiel, réalisées au préalable sur chacun des films d'encapsulation, et interdisent ainsi les connections transversales avec le câble.

Au surplus, le blindage des câbles plats traditionnels soulève encore d'autres difficultés car il est nécessaire de relier électriquement, la couche de blindage (tresse de cuivre, feuille de polyester aluminisé ...) à la masse, par exemple par soudure à l'un des conducteurs.

La présente invention a pour but de résoudre les problèmes techniques et économiques précédents.

Ce but est atteint selon l'invention au moyen d'un câble plat comprenant, au moins un conducteur longitudinal intercalé entre au moins deux couches d'un matériau isolant et éventuellement d'un matériau de blindage, lesdites couches étant constituées par des plis longitudinaux autour du conducteur, en une ou plusieurs épaisseurs, d'au moins un ruban de garnissage réalisé, au moins partiellement, avec une matière thermostable et enduit sur au moins sa face interne avec un adhésif thermofusible, caractérisé en ce que le ruban de garnissage est d'un seul tenant et porte le conducteur, sur une zone d'extrémité latérale, avant pliage.

On entend par - matière thermostable - une matière qui a été étirée selon deux directions et qui possède, en conséquence, une grande stabilité thermique.

L'adhésif thermofusible est une substance qui, outre ses propriétés adhésives, a une température de fusion inférieure à celle du ruban thermostable qui forme son support.

Selon une caractéristique avantageuse, ledit ruban de garnissage est enduit d'adhésif sur ses deux faces. Les épaisseurs d'adhésifs peuvent, le cas échéant, varier sur le ruban de façon à modifier localement l'épaisseur du câble ou à créer des zones préparées pour le dénudage.

Selon une variante de réalisation, les plis longitudinaux sont formés, au moins sur les bords latéraux, de replis du ruban sur lui-même qui emprisonnent le conducteur au centre du câble.

Selon une autre variante, les plis longitudinaux sont formés par des replis de tronçons indépendants de plusieurs rubans de natures éventuellement différentes.

Dans un mode de réalisation particulier, le ruban de garnissage est formé d'un substrat en matériau isolant sur la face interne duquel est fixée, avant pliage, une bande de matériau de blindage.

En outre, il peut être prévu que la bande de blindage soit en contact après pliage avec l'un des conducteurs.

Par ailleurs, lesdites couches peuvent comporter localement des cavités ou interruptions permettant la mise à nu des conducteurs et/ou du blindage, en vue d'un raccordement transversal sans découpe ni dénudage du câble.

Selon encore une variante de réalisation, les bords d'extrémités latérales du ruban sont fixés de manière jointive.

Selon une autre variante, ledit ruban a une épaisseur variable sur sa largeur.

De préférence, le ruban de matière thermostable est réalisé avec une matière choisie dans le groupe constitué par les polyesters thermostables (PET), les téréphtalates, les polyoléfines, les polyimides, la polyéther cétone (pek), la polyéther éther cétone (peek), le polysulfure de phénilène (pps), la polysulfone (psu), la polyétherimide(pei).

Par ailleurs, l'adhésif est choisi, de préférence, dans le groupe constitué des polymères de styrène, des polyoléfines, des téréphtalates, des polymères cellulosiques, des polyamides, des méthacrylates, du polychlorure de vinyl (PVC), des élastomères thermoplastiques (etp), du polyuréthane (pur), du polyéthylène téréphtalate (pet), du polybutylène téréphtalate (pbt).

Le matériau de blindage, quant à lui, est de l'aluminium ou du cuivre pur ou bien du polyester métallisé, ou bien encore un complexe formé à partir d'un film isolant et d'une feuille conductrice.

Un autre objet de l'invention est un procédé de fabrication d'un câble plat caractérisé en ce que,
- on réalise d'abord un substrat isolant avec une matière thermostable,
- on enduit au moins une face dudit substrat avec un adhésif thermofusible, puis
- on prépare un ruban de garnissage d'un seul tenant en fixant sur une zone du bord d'extrémité latérale du substrat isolant, au moins un conducteur longitudinal et éventuellement, à distance sur la même face, une bande de blindage,
- on effectue ensuite des pliages longitudinaux successifs du ruban sur lui-même, en débutant par la zone du conducteur de façon à former au moins deux couches isolantes et éventuellement deux couches de blindage, entre lesquelles est emprisonné le conducteur, et
- on procède à un laminage à chaud du ruban plié.

Selon une caractéristique avantageuse du procédé, on fixe la bande de blindage sur le substrat isolant à une distance déterminée du conducteur le plus proche de façon à créer par pliage un contact longitudinal entre ladite bande et l'un des conducteurs.

Selon un variante, on fixe, sur au moins une face de la bande de blindage, une épaisseur de matériau à faible constante diélectrique.

Selon une autre caractéristique, on découpe le bord d'extrémité longitudinale du substrat isolant de façon à dénuder, au moins partiellement sur le ruban, les extrémités longitudinales du conducteur et de la bande de blindage.

Cette dernière disposition permet la reprise de masse par raccordement du pourtour de la bande de blindage à un connecteur d'extrémité.

Dans le câble de l'invention, les marges sont réduites au minimum à l'épaisseur du ruban, qui est elle-même très faible. Par conséquent, il n'existe pas de risque de délaminage des bords latéraux du câble, comme cela est le cas avec les câbles plats traditionnels, lorsqu'ils sont soumis à des agressions mécaniques ou à des chocs thermiques.

Lorsque les bords d'extrémité du ruban sont disposés de manière jointive, les efforts produits par des flexions répétitives appliquées au câble, ne s'exercent pas dans la zone de collage, ce qui permet d'améliorer la résistance du câble à la flexion et donc sa durée de vie.

En outre, chaque couche étant constituée d'un repli longitudinal d'un seul tronçon de ruban, il devient possible de réaliser des zones de dénudage partiel en vis-à-vis de part et d'autre du câble et sans décalage de positionnement. Par suite, des connections partielles transversales sont facilement réalisables.

Par ailleurs, il est possible d'obtenir de très bonnes propriétés diélectriques du câble en lui donnant une grande épaisseur par plusieurs plis de ruban autour du ou des conducteurs.

Le câble de l'invention est facile à réaliser et possède une structure qui est plus homogène et plus compacte que celle des câbles plats traditionnels.

L'invention sera mieux comprise à la lecture de la description qui va suivre accompagnée des dessins sur lesquels :
- la figure 1 représente une vue schématique en coupe transversale d'un premier mode de réalisation du câble de l'invention ;
- les figures 2, 3, 4 et 5 représentent des vues schématiques d'autres modes de réalisation du câble de l'invention ;
- les figures 6a et 6b représentent des vues respectivement de face et en plan d'un mode de réalisation du ruban de garnissage selon l'invention, avant pliage ;
- les figures 7a et 7b représentent des vues respectivement en plan et de face du câble de l'invention selon le mode de réalisation des figures 6a et 6b, après pliage ;
- les figures 8a et 8b représentent des vues respectivement de face et en plan d'un autre mode de réalisation du ruban selon l'invention, avant pliage, et
- les figures 9a et 9b représentent des vues respectivement en plan et de face du câble de l'invention selon le mode de réalisation des figures 8a et 8b, après pliage.

Le câble plat de l'invention comprend, en général, au moins un, et dans le mode de réalisation des figures 1 à 5, par exemple, trois conducteurs longitudinaux C intercalés entre, au moins deux couches d'un matériau isolant. Les couches isolantes sont constituées par des plis longitudinaux R₀, R₁, R₂ ... autour des conducteurs C, d'un ruban 1 de garnissage réalisé, au moins partiellement, avec un substrat de matière thermostable. Le substrat est enduit préalablement au pliage, sur au moins sa face interne, avec un adhésif thermofusible.

Les plis longitudinaux R₀, R₁, ... du ruban 1, forment ainsi une ou plusieurs épaisseurs de matériau isolant autour des conducteurs C.

La matière thermostable est choisie, de préférence, dans le groupe constitué par les polyesters thermostables (PET), les téréphtalates, les polyoléfines, les polyimides, la polyéther cétone (pek), la polyéther éther cétone (peek), le polysulfure de phénilène (pps), la polysulfone (psu), la polyétherimide (pei).

L'adhésif est choisi, de préférence, dans le groupe constitué par les polymères de styrène, les polyoléfines, les téréphtalates, les polyamides, les méthacrylates et les polymères cellulosiques, le polychlorure de vinyl (PVC), des élastomères thermoplastiques (etp), le polyuréthane (pur), le polyéthylène téréphtalate (pet), le polybutylène téréphtalate (pbt). Cet adhésif peut être appliqué sur le substrat, par exemple, sous forme d'un liquide ou d'un gel chaud résultant de la fusion préalable de granulés.

Dans le mode de réalisation de la figure 1, les plis R₀, R₁, R₂ sont formés, au moins sur les bords latéraux, par des replis du ruban 1 sur lui-même qui emprisonnent les conducteurs au centre du câble. Le bord libre de l'extrémité latérale externe 1b du ruban 1 est fixé sur le pli de base R₀. Le bord libre de l'extrémité latérale interne 1a du ruban 1 est, quant à lui, fixé, par exemple, au contact du conducteur latéral C.

Dans ce cas, l'épaisseur du câble plat n'est pas uniforme mais on dispose d'une plus grande surface de collage. Les couches isolantes formées des plis R₀, R₁, R₂ sont, le cas échéant, pourvues localement d'interruptions ou de cavités formant autant de zones de mise à nu des conducteurs et permettant des connections transversales complètes ou partielles avec seulement certains conducteurs sans qu'il soit nécessaire d'effectuer une découpe du câble et sans risques de décalage.

Dans le mode de réalisation de la figure 2, les bords libres 1a, 1b d'extrémités latérales, respectivement du pli R₀, et du pli R₂ du ruban 1, sont fixés de manière jointive, ce qui permet d'obtenir une épaisseur uniforme et une meilleure finition.

Dans le mode de réalisation de la figure 3, le câble plat comporte plusieurs plis longitudinaux réalisés avec des tronçons indépendants de largeurs prédéterminées de plusieurs rubans 1, 2, 3 de natures différentes. On peut ainsi réaliser, le cas échéant, un enrobage composite des conducteurs C, en utilisant des matières isolantes différentes pour chaque repli.

Les bords d'extrémités des plis de chaque repli sont ici également jointifs, ce qui nécessite des largeurs croissantes pour les tronçons de rubans 1, 2, 3 superposés. En outre, les épaisseurs respectives de chacun des tronçons de rubans 1, 2, 3 pourront être différentes. On pourra éventuellement prévoir que les tronçons de rubans 1, 2, 3 sont enduits d'adhésif sur leurs deux faces, pour renforcer la tenue des couches entre elles.

Bien entendu, dans le cas où l'on souhaite utiliser des tronçons distincts mais de largeurs égales, les bords d'extrémités latérales 1a, 1b des plis ne peuvent plus être jointifs pour toutes les couches, du fait de l'augmentation progressive de l'épaisseur.

Dans ces conditions, il est nécessaire de déterminer, au préalable, la largeur unique des tronçons, de telle sorte que chaque couche recouvre complètement la couche située immédiatement en dessous, comme représenté sur la figure 4. Dans le mode de réalisation représenté sur cette figure, il subsiste des espaces vides V, dans les différentes couches, qui sont éventuellement comblés par l'adhésif.

Ces espaces vides V sont créés du fait que la largeur unique des tronçons est insuffisante pour que les extrémités des plis R₃, R₅ d'une part, et R₆, R₈, d'autre part, soient réunies.

Ici, seules les extrémités des plis R₀, R₂ se chevauchent et l'extrémité du pli R₂ est fixé en vis-à-vis de celle du pli R₃.

Dans le mode de réalisation de la figure 5, le câble plat comporte quatre conducteurs. Les conducteurs C ont des dimensions différentes de celles des conducteurs C, de sorte qu'il est préférable d'utiliser un ruban 1 dont l'épaisseur n'est pas uniforme et varie sur la largeur ou bien un ruban d'épaisseur uniforme mais avec une enduction adhésive dont l'épaisseur est variable.

Les figures 6a, 6b et 8a, 8b représentant le ruban de garnissage 1 avant pliage.

Le procédé de fabrication du câble blindé selon l'invention est décrit ci-après en référence aux figures 6a, 6b et suivantes.

Le ruban 1 est ici formé d'un substrat 10 d'un seul tenant en matériau isolant thermostable enduit sur au moins une face avec un adhésif thermofusible comme décrit précédemment. Le ruban 1 porte les deux conducteurs C sur une zone du bord d'extrémité latérale 1a. Le cas échéant, l'adhésif thermofusible assure la fixation à plat des conducteurs sur le ruban 1. Sur la face interne (ici supérieure) du substrat 10 est ici fixée avant pliage une bande 11 de matériau de blindage. La fixation de la bande de blindage 11 peut, bien entendu, être également assurée par l'enduction adhésive thermofusible.

Le matériau de blindage est un matériau conducteur, par exemple de l'aluminium ou du cuivre (en feuille ou en tresse) ou bien du polyester métallisé ou bien encore un complexe formé à partir d'un film isolant et d'une feuille conductrice.

On effectue ensuite des pliages longitudinaux successifs R₀, R₁, R₂, R₃, du ruban 1 sur lui-même en débutant par la zone des conducteurs C de façon à former au moins deux couches isolantes, et deux couches de blindage, entre lesquelles sont emprisonnés les conducteurs C. Les lignes de pliages R₀, R₁, R₂, R₃, sont représentées sur les figures 6b et 8b.

Enfin, on procède à un laminage à chaud du ruban plié de façon à rendre le câble plat et compact; l'enduction thermofusible participant à la cohésion, d'une part, entre les différents plis et, d'autre part, entre les plis et les conducteurs et/ou le blindage.

L'étape de laminage est de préférence exécutée au moyen de rouleaux chauffants.

Dans le mode de réalisation des figures 6a, 6b, 7a et 7b, on fixe la bande de blindage 11 sur le substrat 10 à une distance déterminée d du conducteur C le plus proche de façon à créer par pliage, un contact longitudinal entre la bande 11 et l'un des conducteurs C, comme représenté sur la gauche de la figure 7b. La distance d est donc dans ce cas inférieure à la distance D séparant les bords latéraux extrêmes des deux conducteurs.

L'écart Δ représente la largeur de la zone de contact créée par pliage entre le conducteur C et la bande de blindage 11.

Sur la figure 8b, la distance d, séparant la bande de blindage 11 du conducteur le plus proche, est supérieure à la distance D séparant les bords extrêmes des conducteurs C.

Dans ce dernier cas, il n'existe alors, après pliage, aucun contact entre les conducteurs et le blindage 11 comme représenté sur la figure 9b.

Le blindage 11 est alors séparé des conducteurs au moins par la matière isolante thermostable du substrat 10.

Comme représenté sur les figures 6b et 8b, le bord d'extrémité longitudinale 1c du ruban 1 est réalisé avec une découpe en créneau 100 du substrat isolant 10 de façon à dénuder, au moins partiellement, les extrémités longitudinales respectives des conducteurs C et de la bande de blindage 11.

Selon une variante de réalisation, non représentée, on fixe sur au moins une face de la bande de blindage 11 une épaisseur de matériau à faible constante diélectrique pour obtenir une impédance plus élevée ou diminuer les valeurs capacitives en éloignant les conducteurs de la couche de blindage.

## Revendications

1. Câble plat comprenant, au moins un conducteur longitudinal (C, C') intercalé entre, au moins deux couches d'un matériau isolant et éventuellement d'un matériau de blindage, lesdites couches étant constituées par des plis (R₀, R₁, ...) longitudinaux, autour du conducteur (C, C'), en une ou plusieurs épaisseurs d' au moins un ruban (1) de garnissage réalisé, au moins partiellement, avec une matière thermostable et enduit, sur au moins sa face interne, avec un adhésif thermofusible, **caractérisé en ce que** le ruban de garnissage (1) est d'un seul tenant et porte le conducteur (C) sur une zone d'extrémité latérale, avant pliage.

2. Câble selon la revendication 1, **caractérisé en ce que** ledit ruban de garnissage (1) est enduit d'adhésif sur ses deux faces.

3. Câble selon la revendication 1 ou 2, **caractérisé en ce que** les plis longitudinaux ( R₀, R₁, R₂, ...) sont formés, au moins sur les bords latéraux, de replis du ruban (1) sur lui-même qui emprisonnent le conducteur (C) au centre du câble.

4. Câble selon la revendication 1 ou 2, **caractérisé en ce que** les plis longitudinaux ( R₀, R₁, R₂, ...) sont formés par des replis de tronçons indépendants de plusieurs rubans (1,2,3) de natures éventuellement différentes.

5. Câble plat selon l'une des revendications précédentes, **caractérisé en ce que** le ruban de garnissage (1) est formé d'un substrat (10) en matériau isolant sur la face interne duquel est fixée avant pliage une bande (11) de matériau de blindage.

6. Câble plat selon la revendication 5, **caractérisé en ce que** la bande (11) de blindage est en contact après pliage avec l'un des conducteurs (C).

7. Câble selon l'une des revendications précédentes, **caractérisé en ce que** lesdites couches comportent localement des cavités ou interruptions permettant la mise à nu des conducteurs (C, C') et/ou du blindage (11) en vue d'un raccordement transversal des conducteurs sans découpe ni dénudage du câble.

8. Câble selon l'une des revendications précédentes, **caractérisé en ce que** les bords libres d'extrémités latérales (la,lb) du ruban (1) sont fixés de manière jointive.

9. Câble selon l'une des revendications précédentes, **caractérisé en ce que** ledit ruban (1) a une épaisseur variable sur sa largeur.

10. Câble selon l'une des revendications précédentes, **caractérisé en ce que** la matière thermostable est choisie dans le groupe constitué par les polyesters thermostables (PET), les téréphtalates, les polyoléfines, les polyimides, la polyéther cétone (pek), la polyéther éther cétone (peek), le polysulfure de phénilène (pps), la polysulfone (psu), la polyétherimide (pei).

11. Câble selon l'une des revendications précédentes, **caractérisé en ce que** l'adhésif thermofusible est choisi dans le groupe constitué des polymères de styrène, des polyoléfines, des téréphtalates, des polymères cellulosiques, des polyamides, du méthacrylate, du polychlorure de vinyl (PVC), des élastomères thermoplastiques (etp), du polyuréthane (pur), du polyéthylène téréphtalate (pet), du polybutylène téréphtalate (pbt).

12. Câble selon l'une des revendications précédentes, **caractérisé en ce que** le matériau de blindage est de l'aluminium ou du cuivre pur ou bien du polyester métallisé, ou bien encore un complexe formé à partir d'un film isolant et d'une feuille conductrice.

13. Procédé de fabrication d'un câble plat **caractérisé en ce que**,
- on réalise d'abord un substrat isolant (10) avec une matière thermostable,
- on enduit au moins une face dudit substrat (10) avec un adhésif thermofusible, puis
- on prépare un ruban de garnissage (1) d'un seul tenant en fixant sur une zone du bord d'extrémité latérale (1a) du substrat isolant (10), au moins un conducteur longitudinal (C) et éventuellement, à distance sur la même face, une bande de blindage (11),
- on effectue ensuite des pliages longitudinaux successifs (R₀, R₁, ...) du ruban sur lui-même, en débutant par la zone du conducteur (C) de façon à former au moins deux couches isolantes et éventuellement deux couches de blindage, entre lesquelles est emprisonné le conducteur, et
- on procède à un laminage à chaud du ruban plié.

14. Procédé selon la revendication 13, **caractérisé en ce que**,
- on fixe la bande de blindage (11) sur le substrat isolant (10) à une distance déterminée (d) du conducteur le plus proche de façon à créer par pliage un contact longitudinal entre ladite bande et l'un des conducteurs (C).

15. Procédé selon la revendication 13 ou la revendication 14, **caractérisé en ce que**,
- on fixe, sur au moins une face de la bande de blindage (11), une épaisseur de matériau à faible constante diélectrique.

16. Procèdé selon l'une des revendications 13 à 15, **caractérisé en ce que**,
- on découpe le bord d'extrémité longitudinale (1c) du substrat isolant (10) de façon à dénuder, au moins partiellement sur le ruban (1), les extrémités longitudinales respectives des conducteurs (C) et de la bande de blindage (11).

## Patentansprüche

1. Flachkabel, das wenigstens einen Längsleiter (C, C') aufweist, der zwischen wenigstens zwei Schichten eines isolierenden Materials und gegebenenfalls eines Abschirmungsmaterials gelegt ist, wobei die Schichten durch Längsfalten (R₀, R₁, ...) um den Leiter (C, C') in einer oder mehreren Dicken wenigstens eines Verkleidungsbandes (1) gebildet sind, das, wenigstens teilweise, mit einem thermostabilen Material hergestellt und wenigstens auf seiner Innenseite mit einem thermoschmelzbaren Klebstoff überzogen ist, **dadurch gekennzeichnet, dass** das Verkleidungsband (1) in einem Stück ist und vor dem Falten den Leiter (C) auf einem seitlichen Endbereich trägt.

2. Kabel nach Anspruch 1, **dadurch gekennzeichnet, dass** das Verkleidungsband (1) auf seinen beiden Seiten mit Klebstoff überzogen ist.

3. Kabel nach Anspruch 1 oder 2, **dadurch gekennzeichnet, dass** die Längsfalten (R₀, R₁, R₂...), wenigstens auf den Seitenrändern von Doppeltfalten des Bandes (1) auf sich selbst, die den Leiter (C) im Zentrum des Kabels einschließen, gebildet sind.

4. Kabel nach Anspruch 1 oder 2, **dadurch gekennzeichnet, dass** die Längsfalten (R₀, R₁, R₂...) durch unabhängige Faltenabschnitte von mehreren Bändern (1,2,3) gegebenenfalls unterschiedlicher Art gebildet sind.

5. Flachkabel nach einem der vorhergehenden Ansprüche, **dadurch gekennzeichnet, dass** das Verkleidungsband (1) aus einem Substrat (10) aus isolierendem Material gebildet ist, auf dessen Innenseite vor dem Falten ein Streifen (11) aus Abschirmungsmaterial befestigt wird.

6. Flachkabel nach Anspruch 5, **dadurch gekennzeichnet, dass** der Abschirmungsstreifen (11) nach dem Falten mit einem der Leiter (C) in Kontakt ist.

7. Kabel nach einem der vorhergehenden Ansprüche, **dadurch gekennzeichnet, dass** die Schichten lokal Vertiefungen oder Unterbrechungen aufweisen, die das Freilegen der Leiter (C, C') und/oder der Abschirmung (11) ermöglichen, zwecks einer Querverbindung der Leiter ohne Schneiden noch Freilegen des Kabels.

8. Kabel nach einem der vorhergehenden Ansprüche, **dadurch gekennzeichnet, dass** die freien Ränder von seitlichen Enden (1a,1b) des Bandes (1) aneinander stoßend befestigt sind.

9. Kabel nach einem der vorhergehenden Ansprüche, **dadurch gekennzeichnet, dass** das Band (1) eine variable Dicke auf seiner Breite aufweist.

10. Kabel nach einem der vorhergehenden Ansprüche, **dadurch gekennzeichnet, dass** das thermostabile Material ausgewählt ist aus der Gruppe bestehend aus den thermostabilen Polyestern (PET), den Terephthalaten, den Polyolefinen, den Polyimiden, dem Polyetherketon (PEK), dem Polyetheretherketon (PEEK), dem Phenylenpolysulfid (PPS), dem Polysulfon (PSU), dem Polyetherimid (PEI).

11. Kabel nach einem der vorhergehenden Ansprüche, **dadurch gekennzeichnet, dass** der thermoschmelzbare Klebstoff ausgewählt ist aus der Gruppe bestehend aus Styrolpolymeren, Polyolefinen, Terephthalaten, Zellulosepolymeren, Polyamiden, Methacrylat, Polyvinylchlorid (PVC), thermoplastischen Elastomeren (TPE), Polyurethan (PUR), Polyethylenterephthalat (PET), Polybutylenterephthalat (PBT).

12. Kabel nach einem der vorhergehenden Ansprüche, **dadurch gekennzeichnet, dass** das Abschirmungsmaterial Aluminium oder reines Kupfer oder auch metallisierter Polyester oder des Weiteren ein aus einem isolierenden Film und einer Leiterfolie gebildeter Komplex ist.

13. Verfahren zum Herstellen eines Flachkabels, **dadurch gekennzeichnet, dass** man
- zuerst ein isolierendes Substrat (10) mit einem thermostabilen Material herstellt,
- wenigstens eine Seite des Substrats (10) mit einem thermoschmelzbaren Klebstoff überzieht, dann
- ein Verkleidungsband (1) in einem Stück herrichtet, indem man auf einem Randbereich des seitlichen Endes (1a) des zu isolierenden Substrats (10) wenigstens einen Längsleiter (C) und gegebenenfalls, im Abstand auf derselben Seite, einen Abschirmungsstreifen (11) befestigt,
- dann aufeinander folgende Längsfaltungen (R₀, R₁, ...) des Bandes auf sich selbst durchführt, beginnend mit dem Bereich des Leiters (C), derart, dass wenigstens zwei isolierende Schichten und gegebenenfalls zwei Abschirmungsschichten gebildet werden, zwischen denen der Leiter eingeschlossen ist, und
- man eine Heißlaminierung des gefalteten Bandes vornimmt.

14. Verfahren nach Anspruch 13, **dadurch gekennzeichnet, dass**
- man den Abschirmungsstreifen (11) auf dem isolierenden Substrat (10) in einem bestimmten Abstand (d) zum nächstliegenden Leiter befestigt, so dass durch Faltung ein Längskontakt zwischen dem Streifen und einem der Leiter (C) geschaffen wird.

15. Verfahren nach Anspruch 13 oder Anspruch 14, **dadurch gekennzeichnet, dass** man
- auf wenigstens einer Seite des Abschirmungsstreifens (11) eine Dicke von Material mit geringer Dielektrizitätskonstante befestigt.

16. Verfahren nach einem der Ansprüche 13 bis 15, **dadurch gekennzeichnet, dass**
- man den Rand des Längsendes (1c) des isolierenden Substrats (10) so beschneidet, dass, wenigstens teilweise auf dem Band (1), die jeweiligen Längsenden der Leiter (C) und des Abschirmungsstreifens (11) freigelegt werden.

## Claims

1. Flat cable comprising at least one longitudinal conductor (C, C') interposed between at least two layers of an insulating material and, if appropriate, a screening material, said layers being constituted by longitudinal folds (R₀, R₁, ...) around the conductor (C, C'), in one or more thicknesses of at least one lining tape (1) made, at least partly, from a thermostable material and coated, on at least its inner face, with a hot-melt adhesive, **characterised in that** the lining tape (1) is in a single piece and, prior to folding, carries the conductor (C) on one lateral end area.

2. Cable according to Claim 1, **characterised in that** said lining tape (1) is coated with adhesive on both faces.

3. Cable according to Claim 1 or 2, **characterised in that** the longitudinal folds (R₀, R₁, R₂, ...) are formed, at least on the side edges, by folding the tape (1) back onto itself, thereby capturing the conductor (C) in the centre of the cable.

4. Cable according to Claim 1 or 2, **characterised in that** the longitudinal folds (R₀, R₁, R₂, ...) are formed by folding independent sections of several tapes (1, 2, 3), possibly of different kinds.

5. Flat cable according to one of the preceding claims, **characterised in that** the lining tape (1) is formed of a substrate (10) made of insulating material, on the inner face of which a strip (11) of screening material is fixed prior to folding.

6. Flat cable according to Claim 5, **characterised in that** the screening strip (11) is in contact, after folding, with one of the conductors (C).

7. Cable according to one of the preceding claims, **characterised in that** said layers comprise, locally, cavities or gaps allowing the conductors (C, C') and/or the screening (11) to be left bare with a view to connecting the conductors transversely without cutting or stripping the cable.

8. Cable according to one of the preceding claims, **characterised in that** the free lateral end edges (1a, 1b) of the tape (1) are fixed so as to be contiguous.

9. Cable according to one of the preceding claims, **characterised in that** said tape (1) is of a thickness that varies across its width.

10. Cable according to one of the preceding claims, **characterised in that** the thermostable material is selected from the group constituted by thermostable polyesters (PET), terephthalates, polyolefins, polyimides, polyetherketone (pek), polyetheretherketone (peek), polyphenylene sulphide (pps), polysulphone (psu) and polyetherimide (pei).

11. Cable according to one of the preceding claims, **characterised in that** the hot-melt adhesive is selected from the group constituted by styrene polymers, polyolefins, terephthalates, cellulose polymers, polyamides, methacrylate, polyvinylchloride (PVC), thermoplastic elastomers (etp), polyurethane (pur), polyethylene terephthalate (pet) and polybutylene terephthalate (pbt).

12. Cable according to one of the preceding claims, **characterised in that** the screening material is aluminium or pure copper, or metal-coated polyester, or else a complex formed by an insulating film and a conducting sheet.

13. Method of manufacturing a flat cable, **characterised in that**
- an insulating substrate (10) is first made with a thermostable material,
- at least one face of said substrate (10) is coated with a hot-melt adhesive, then
- a lining tape (1) is prepared in a single piece by fixing at least one longitudinal conductor (C) and optionally a screening strip (11), at a distance therefrom and on the same face, to an area of the lateral end edge (1 a) of the insulating substrate (10);
- successive longitudinal folds (R₀, R₁, ...) of the tape back onto itself are then made, starting from the area of the conductor (C), so as to form at least two insulating layers and optionally two screening layers, between which the conductor is captured, and
- the folded tape is hot-rolled.

14. Method according to Claim 13, **characterised in that**
- the screening strip (11) is fixed to the insulating substrate (10) a given distance (d) away from the nearest conductor so as to create, by folding, longitudinal contact between said strip and one of the conductors (C).

15. Method according to Claim 13 or Claim 14, **characterised in that**
- a thickness of material having a low dielectric constant is fixed to at least one face of the screening strip (11).

16. Method according to one of Claims 13 to 15, **characterised in that**
- the longitudinal end edge (1c) of the insulating substrate (10) is cut out so as to lay bare on the tape (1), at least in part, the respective longitudinal ends of the conductors (C) and of the screening strip (11).
